# EUROPÄISCHE PATENTSCHRIFT

(11) **EP 0 515 922 B1**
(45) Veröffentlichungstag und Bekanntmachung des Hinweises auf die Patenterteilung: **26.07.1995**
(21) Anmeldenummer: 92108211.1
(22) Anmeldetag: 15.05.1992
(51) Int. Cl.: E05B 37/02

(54) **Permutationsschloss, insbesondere für Koffer, Möbel oder dergleichen**
Combination lock, especially for suitcase, furniture or similar
Serrure à combinaison pour valise, meuble ou similaire

(30) Priorität: 25.05.1991 DE 9106464 U; 10.04.1992 DE 9204996 U
(43) Veröffentlichungstag der Anmeldung: 02.12.1992
(73) Patentinhaber: S. Franzen Söhne (GmbH & Co), D-42719 Solingen (DE)
(72) Erfinder: Klein, Helmut, W-5620 Velbert 1 (DE); Sersch, Jürgen, W-5650 Solingen 25 (DE)
(74) Vertreter: Rieder, Hans-Joachim, Dr.

(56) Entgegenhaltungen:
- DE-A- 3 246 272
- US-A- 2 885 881
- US-A- 4 770 013
- US-A- 4 905 488

## Beschreibung

Die Erfindung betrifft ein Permutationsschloß gemäß Gattungsbegriff des Anspruchs 1.

Ein Permutationsschloß der in Rede stehenden Art ist bekannt aus der DE-A-3 246 272, wobei der druckfederbeaufschlagte, rahmenförmig gestaltete Fensterschieber Sprossen in Form von materialeinheitlichen Querstegen besitzt, welche mit Abflachungen der Sperrhülsen zusammenwirken. Bei richtig eingestelltem Schlüsselgeheimnis nach vorangegangenem Verdrehen der Zahlenscheiben ist die Bedienungshandhabe in Öffnungsrichtung verlagerbar unter Mitnahme des Fensterschiebers, dessen Sprossen in Gegenüberlage zu den Abflachungen der Sperrhülsen treten. Das Mitschleppen des Fensterschiebers mittels der Bedienungshandhabe geschieht dabei über den einen Gabelschenkel eines abgefederten Schuhes. Während der Mitschleppbewegung des Fensterschiebers wird der Schuh durch Steuernocken in Abwärtsrichtung bewegt, wobei der Schenkel des Schuhes den federbeaufschlagten Fensterschieber zur Rückverlagerung freigibt. Die Weiterverlagerung der Bedienungshandhabe ist dennoch möglich, wobei ein Teil derselben die Steuerfläche eines Hebels beaufschlagt. Letzterer verschwenkt und tritt gegen die herzförmige Steuerkurve unter Verdrehen der Zahlenscheibe einschließlich der mit ihnen gekuppelten Sperrhülsen. Ermöglicht ist dies, weil zuvor die in Verlagerungsrichtung der Bedienungshandhabe mitgeschleppten Federzungen durch Unterfahren gehäuseseitiger Vorsprünge in eine Freigabestellung zu den Zahlenscheiben getreten sind.

Ferner ist aus der US-A-4 905 488 ein Permutationsschloß bekannt, bei welchem die Zahlenscheiben in Zahneingriff stehen zu Zahnrädern, die ihrerseits mit herzförmigen Steuerkurven ausgestattet sind. Jede Steuerkurve wirkt zusammen mit einem Winkelhebel, welcher nach Freigabe des Zahnrades dieses über die Steuerkurve in eine bestimmte Stellung verdreht.

Dem Gegenstand der Erfindung liegt die Aufgabe zugrunde, ein Permutationsschloß der in Rede stehenden Art bei einfachem Aufbau von erhöhtem Sicherheitswert anzugeben.

Gelöst wird diese Aufgabe bei einem gattungsgemäßen Permutationsschloß durch die im Kennzeichen des Anspruchs 1 angegebenen Merkmale.

Die Unteransprüche betreffen vorteilhafte Weiterbildungen der erfinderischen Lösung.

Zufolge derartiger Ausgestaltung ist ein gattungsgemäßes Permutationsschloß von einfachem, steuerungstechnisch günstigem Aufbau angegeben. Nach Drehen der Zahlenscheiben in die Schlüsselgeheimnis-Öffnungsstellung wird der Fensterschieber von der Bedienungshandhabe mitgeschleppt, wobei die als Klappbrücken gestalteten mittleren Sprossen die Abflachungen der Sperrhülsen überfahren und sich dann auf der anderen Seite der Abflachungen befinden. Obwohl dann bereits eine Drehverstellung der Zahlenscheiben mit den Sperrhülsen erfolgt ist, kann dennoch die Rückbewegung der Bedienungshandhabe vorgenommen werden aufgrund der Tatsache, daß die klappbrückenartigen Sprossen ausschwenken und dadurch die Sperrhülsen überfahren können. Nach dem Zurückbewegen des Fensterschiebers in die Ausgangsstellung und dem dabei erfolgenden Ausschwenken der klappbrückenartigen Sprossen treten diese sperrend in den Bereich vor die Abflachungen. Dann ist allerdings keine Vorverlagerung des Fensterschiebers mehr möglich, es sei denn, daß wieder das vorschriftsmäßige Schlüsselgeheimnis eingestellt wird. Steuerungstechnisch günstig erweist es sich dabei, daß die als Sprossen gestalteten Klappbrücken in Rücklaufrichtung weisende Steuerschrägen besitzen, so daß die Rückverlagerung des Fensterschiebers mit geringem Kraftaufwand erfolgen kann. Die Reibungsverringerung beim Aussteuern der federbelasteten Sprossen bei Rückverlagerung des Fensterschiebers wird dadurch optimiert, daß jede Sperrhülse an ihrer der Zahlenscheibe zugekehrten Flanke, ausgehend vom Bereich der Abflachung, eine kegelstumpfförmig abfallende Querschnittsverjüngung ausbildet. Die Verlagerung des Fensterschiebers ist dazu ausgenutzt, über einen entsprechenden Kupplungseingriff einen Schieber quer zur Bewegungsebene des Fensterschiebers zu bewegen, welch letzterer die Entrastung der Federzungen bewirkt. Sodann kann der Schieber dazu herangezogen sein, bei seiner Querbewegung einen gegen die Steuerkurve tretenden Hebel zu beaufschlagen, welch letzterer die Zahlenscheiben in eine Neutralstellung zurückdreht. Wird von dem Schieber nur die Entrastung der Federzungen herbeigeführt, bringen stabförmige Federelemente die Steuerkurve in die Neutralstellung zurück. Die entsprechenden stabförmigen Federelemente sind im Schloßgehäuseboden verankert und stützen sich an dem der Herzspitze gegenüberliegenden Herzgrund der herzförmigen Steuerkurve ab. Zwischen Fensterschieber und dem vorgenannten Schieber ist eine Kupplung in Art einer Zapfen/Schlitzsteuerung vorgesehen mit am Anfang der Bewegung liegendem Leerhub. Es kann sich daher der Fensterschieber in der Anfangsphase seiner Verlagerung um einen gewissen, dem Leerhub entsprechenden Betrag bewegen, ohne daß eine Entrastung der Zahlenscheiben erfolgt. Zwecks Änderung des Schlüsselgeheimnisses ist eine Schlüsselgeheimnis-Neueinstellungsvorrichtung vorgesehen, welche in Öffnungsstellung der Bedienungshandhabe gesperrt ist durch Verschließen des Durchganges des Einstellhebels mittels eines Vorsprunges des Fensterschiebers. Daher kann selbst bei in Öffnungsstellung befindlichem Permutationsschloß nur dann eine Neueinstellung des Schlüsselgeheimnisses vorgenommen werden, wenn man das zuvor eingestellte Schlüsselgeheimnis kennt. Eine Veränderung des Schlüsselgeheimnisses erfordert es daher, bei geöffnetem Behältnis die Verschlußstellung des Permutationsschlosses herbeizuführen. Danach sind die Zahlenscheiben entsprechend dem eingestellten Schlüsselgeheimnis zu verdrehen. Anschließend ist mittels des Einstellhebels eine Verlagerung der Sperrhülsen möglich, wobei die Abflachungen die mittleren klappbrückenartigen Sprossen passieren und wobei die Sperrhülsen außer Eingriff mit den Zahlenscheiben gelangen. Anschließend hat das Verdrehen derselben auf das neue Schlüsselgeheimnis zu erfolgen. Sodann ist der Einstellhebel wieder in seine Ausgangsposition zurückzuführen. Das erfindungsgemäße Permutationsschloß läßt sich günstig auf dem Möbelsektor einsetzen. So ist es beispielsweise möglich, den Fensterschieber mit einem Zentralverschluß zu kuppeln. Durch diesen können mehrere Schubladen verriegelt oder freigegeben werden. Einhergehend mit einer Verlagerung des Fensterschiebers wird über einen Kupplungsvorsprung desselben ein Lenker mitgenommen, der einen Winkelhebel verschwenkt. Dieser ist mit einem Stützzapfen zur Steuerung der Zentralverschlußstange ausgestattet. Je nach Stellung des Fensterschiebers bzw. der Bedienungshandhabe wird die Zentralverschlußstange in die eine oder andere Position bewegt. Ebenfalls können mit einem Drehstangenschloß ausgestattete Türen mit dem Fensterschieber gekuppelt werden. Für diesen Zweck greift ein Kupplungsvorsprung des Fensterschiebers über einen Lenker an einem den Riegelschluß des Drehstangenschlosses bewirkenden Steuerhebel an. Einhergehend mit einer Verlagerung der Bedienungshandhabe und des Fensterschiebers wird der Steuerhebel in die eine oder andere Stellung verschwenkt unter Mitnahme der Drehstange des Drehstangenschlosses. Auch sind Schiebetüren mit dem Permutationsschloß ausrüstbar. Dann greift der Kupplungsvorsprung des Fensterschiebers über einen Lenker an dem Schließhaken des Schiebetürschlosses an. Einhergehend mit einer Verlagerung der Bedienungshandhabe und gleichzeitiger Mitnahme des Fensterschiebers wird der Schließhaken verschwenkt. Sodann kann der Fensterschieber so beschaffen sein, daß er einen in das Drehstangenschloß hineinragenden Riegelschwanz ausbildet. An diesem greift eine die Bedienungshandhabe darstellende Drehnuß an. Die Betätigung des Permutationsschlosses erfolgt dann durch Drehbetätigung der Bedienungshandhabe. Eine Überlastsicherung läßt bei einem abgewandelt gestalteten Permutationsschloß dadurch verwirklichen, daß der Achszapfen des Hebels entgegen Federbelastung ausweichbar gelagert ist. Es kann daher nicht der Fall eintreten, daß bei in Öffnungsstellung befindlicher Bedienungshandhabe verbunden mit einer Beaufschlagung der Steuerkurve durch den Hebel ein Verdrehen der Zahlenscheibe zu einer Zerstörung des Schloßeingerichtes führt. Vielmehr kann dann bei einer derartigen Drehung der Achszapfen des Hebels entgegen Federbelastung ausweichen. Durch die Federblastung ist auch verwirklicht, daß nach einem eventuellen Verdrehen der Zahlenscheibe in einem solchen Fall diese stets in ihre neutrale Position zurückkehrt. In einfacher Weise ist die Lagerung von zum Boden hin weisenden Schlitzen gebildet. Diese erlauben bei Inwirkungtreten der Überlastsicherung das Ausweichen des Achszapfens in Bodenrichtung. Die Federbelastung führt jedoch stets den Achszapfen wieder in seine Ausgangsstellung zurück, indem den Grund des Schlitzes beaufschlagt. Beispielsweise kann die auf den Achszapfen einwirkende Federbelastung durch quer zum Gehäuse verlaufende Stabfedern gebildet sein, welche die Endabschnitte des Achszapfens beaufschlagen. Eine weitere Überlastsicherung besteht in einer abgefederten Rutschkupplung zwischen Fensterschieber und Bedienungshandhabe/Drehnuß. Nimmt das Permutationsschloß seine Verschlußstellung ein, so können keine größeren Zwangskräfte in das Schloßeingerichte geleitet werden. Sobald die Sprossen des Fensterschiebers gegen die Sperrhülsen treten und eine weitere Verlagerung des Fensterschiebers verhindern, erlaubt zwar die Rutschkupplung eine weitere Verlagerung der Bedienungshandhabe/Drehnuß, so daß ausschließlich die Sprossen mit einer vorbestimmbaren Kraft gegen die Sperrhülsen treten. Insbesondere erweist sich diese Maßnahme bei einem drehnußbetätigten Permutationsschloß von Vorteil, da hier relativ große Kräfte aufbringbar sind. Im Detail sieht diese Überlastsicherung so aus, daß die Drehnuß mit einer Drehbetätigungshandhabe gekuppelt ist derart, daß ein entgegen Federwirkung ausrastbarer Rippen/Nuteingriff vorliegt. Diesem zugeordnete Aussteuerschrägen erlauben bei größer werdender Belastung eine Axialverlagerung der Drehbetätigungshandhabe relativ zur Drehnuß unter Aufheben des Rippen/Nutein griffes. Dabei ist die Federbelastung mittels einer in einer topfförmigen Vertiefung der Drehbetätigungshandhabe angeordneten Druckfeder erzielt. Diese befindet sich demgemäß in einer Verstecklage und beansprucht nicht zusätzlichen Bauraum. Die Druckfeder stützt sich an einer auf dem Stirnende der Drehachse der Drehbetätigungshandhabe angeordneten Platte ab. Da die Drehachse ortsfest ist, führt dieses dazu, daß sich die Drehbetätigungshandhabe entgegen der Kraft der Druckfeder relativ zur Drehnuß verlagern kann. Dies ist der Fall, wenn ein größerer Widerstand im Schloßeingerichte vorliegen sollte, beispielsweise bei nicht vorschriftsmäßig eingestelltem Schlüsselgeheimnis.

Nachstehend werden mehrere Ausführungsbeispiele der Erfindung anhand der Zeichnungen erläutert. Es zeigt:
- Fig. 1: eine perspektivische Darstellung eines Schubladen aufweisenden Möbelstücks. wobei die obere Schublade mit einem Permutationsschloß gemäß der ersten Ausführungsform ausgestattet ist,
- Fig. 2: eine Ansicht der Schublade im Bereich des Permutationsschlosses,
- Fig. 3: eine Draufsicht auf das seine Verschlußstellung einnehmende Permutationsschloß, vergrößert dargestellt,
- Fig. 4: den Schnitt nach der Linie IV-IV in Figur 3,
- Fig. 5: den Schnitt nach der Linie V-V in Figur 4,
- Fig. 6: den Schnitt nach der Linie VI-VI in Figur 4, wobei die Zahlenscheibe nebst Sperrhülse in eine bestimmte, vom Schlüsselgeheimnis abweichende Grundstellung verdreht ist,
- Fig. 7: eine der Figur 6 entsprechende Darstellung, jedoch bei richtig eingestelltem Schlüsselgeheimnis,
- Fig. 8: einen Längsschnitt gemäß Figur 4 durch das Zahlenschloß, jedoch mit auf das Schlüsselgeheimnis eingestellten Zahlenscheiben während der Verlagerung der Bedienungshandhabe mit Fensterschieber in Richtung der Offenstellung,
- Fig. 9: den Schnitt nach der Linie IX-IX, wobei über den Schieber eine Entrastung der Zahlenscheiben erfolgt,
- Fig. 10: die Folgedarstellung, wobei über die stabförmigen Federelemente die Zahlenscheiben in der Offenstellung in die vom Schlüsselgeheimnis abweichende Grundstellung verdreht sind,
- Fig. 11: das Permutationsschloß im Längsschnitt in seiner Offenstellung,
- Fig. 12: einen Längsschnitt durch das Permutationsschloß während der Zurückverlagerung der Bedienungshandhabe in die Verschlußstellung, wobei die mittleren Sprossen des Fensterschiebers mit ihren Steuerschrägen gegen die Sperrhülsen treten,
- Fig. 13: in stark vergrößerter Darstellung eine Draufsicht auf die Anlenkstelle einer Sprosse,
- Fig. 14: den Schnitt nach der Linie XIV-XIV in Figur 13,
- Fig. 15: einen Längsschnitt durch das Permutationsschloß in einer weiteren Zwischenstellung, die sich beim Verlagern des Fensterschiebers in die Verschlußstellung ergibt,
- Fig. 16: einen der Figur 14 entsprechenden Schnitt, jedoch bei entsprechend Figur 15 verschwänkter Sprosse,
- Fig. 17: einen Längsschnitt durch das Permutationsschloß in seiner Verschlußstelllung, wobei zwecks Veränderung des Schlüsselgeheimnisses der Einstellhebel mit den Sperrhülsen verlagert ist,
- Fig. 18: in stark vergrößerter Ausschnittsdarstellung den Schnitt nach der Linie XVIII-XVIII in Figur 4, also die Verschlußstellung betreffend,
- Fig. 19: den Schnitt nach der Linie XIX-XIX in Figur 11, die Offenstellung des Permutationsschlosses betreffend,
- Fig. 20: den Schnitt nach der Linie XX-XX in Figur 1,
- Fig. 21: den Schnitt nach der Linie XXI-XXI in Figur 20,
- Fig. 22: den Schnitt nach der Linie XXII-XXII in Figur 20,
- Fig. 23: eine der Figur 20 entsprechende Darstellung, jedoch bei die Offenstellung einnehmendem Permutationsschloß,
- Fig. 24: einen horizontalen Schnitt durch das Möbelstück auf Höhe des Permutationsschlosses, die Verschlußstellung betreffend,
- Fig. 25: in Übereinanderdarstellugn die Abdeckplatte des Permutationsschlosses, das Verschlußgehäuse und Abdeckkappe desselben,
- Fig. 26: einen Vertikalschnitt durch ein abweichend gestaltetes Möbelstück mit Blick auf die Innenseite einer mit einem Drehstangenschloß ausgestatteten Schranktür, welches Drehstangenschloß mit dem Permutationsschloß gekuppelt ist, betreffend die Verschlußstellung,
- Fig. 27: in vereinfachter Darstellung einen Schnitt durch das Treibstangenschloß sowie das den Lenker und den Steuerhebel aufnehmende Adaptergehäuse,
- Fig. 28: den Schnitt nach der Linie XXVIII-XXVIII in Figur 27,
- Fig. 29: einen der Figur 27 entsprechenden Schnitt, betreffend die Offenstellung,
- Fig. 30: den Schnitt nach der Linie XXX-XXX in Figur 29,
- Fig. 31: einen Schnitt durch das einen Lenker und den Schließhaken einer Schiebetür aufnehmende Adaptergehäuse mit Blick auf die Innenseite einer vertikal verlagerbaren Schiebetür eines Möbelstückes, die Verschlußlage betreffend,
- Fig. 32: eine der Figur 31 angepaßte Darstellung mit in Öffnungsstellung befindlichem Schließhaken,
- Fig. 33: einen Querschnitt durch ein abweichend gestaltetes Permutationsschloß, wobei die Drehverstellung der Zahlenscheiben über einen vom Schieber gesteuerten Hebel erfolgt gemäß der Verschlußstellung des Permutationsschlosses,
- Fig. 34: eine der Figur 33 ähnliche Darstellung, und zwar bei richtig eingestelltem Schlüsselgeheimnis der Zahlenscheiben,
- Fig. 35: die Folgedarstellung bei Verlagerung der Bedienungshandhabe in Richtung der Offenstellung bei gleichzeitiger Entrastung der Zahlenscheiben,
- Fig. 36: einen der vorangegangenen Darstellung entsprechenden Schnitt gemäß der Offenstellung des Permutationsschlosses, wobei die Zahlenscheiben in die vom Schlüsselgeheimnis abweichende Grundstellung gedreht sind,
- Fig. 37: eine Draufsicht auf das Permutationsschloß gemäß einer weiteren Ausgestaltung, wobei der Fensterschieber den Riegelschwanz eines Drehstangenschlosses ausbildet gemäß der Verschlußstellung des Permutationsschlosses,
- Fig. 38: eine der Figur 37 angepaßte Darstellung, jedoch während der Schließdrehung der Nuß in die Öffnungsstellung des Permutationsschlosses,
- Fig. 39: das Permutationsschloß in seiner Öffnungsstellung,
- Fig. 40: einen Querschnitt durch das Permutationsschloß gemäß der Verschlußstellung mit auf das Schlüsselgeheimnis eingestellten Zahlenscheiben,
- Fig. 41: eine der Figur 40 entsprechende Darstellung, jedoch die Offenstellung betreffend,
- Fig. 42: den Schnitt nach der Linie XLII-XLII in Figur 39,
- Fig. 43: den Schnitt nach der Linie XLIII-XLIII in Figur 42,
- Fig. 44: den Schnitt nach der Linie XLIV-XLIV in Figur 42,
- Fig. 45: eine Frontansicht eines abweichend gestalteten Permutationsschlosses, welches eine Drehbetätigungshandhabe besitzt,
- Fig. 46: einen Längsschnitt durch das Permutationsschloß in seiner Verschlußstellung,
- Fig. 47: den Schnitt nach der Linie XLVII-XLVII in Fig. 46,
- Fig. 48: eine der Fig. 47 entsprechende Darstellung, wobei abweichend von dieser die Offenstellung vorliegt mit gegen die Steuerkurve getretenem Hebel,
- Fig. 49: die Folgedarstellung der Fig. 48, wobei in der Offenstellung die Zahlenscheibe verdreht wird,
- Fig. 50: eine Teildraufsicht auf das betätigungsseitige Ende des Permutationsschlosses bei abgenommener Blendplatte und bei in Verschlußstellung befindlichem Fensterschieber,
- Fig. 51: eine Darstellung gemäß Fig. 50, und zwar bei ausgelöster Rutschkupplung,
- Fig. 52: ebenfalls eine der Fig. 50 entsprechende Darstellung, wobei der Fensterschieber bei richtig eingestellter Permutation in die Offenstellung verlagert ist,
- Fig. 53: den Schnitt nach der Linie LIII-LIII in Fig. 50 und
- Fig. 54: die der Fig. 53 entsprechende Darstellung, jedoch bei ausgelöster Rutschkupplung.

Gemäß dem ersten Ausführungsbeispiel, dargestellt in den Figuren 1 bis 25, ist ein erfindungsgemäß gestaltetes Permutationsschloß 1 einem Schubladen 2, 3 aufweisendem Möbelstück 4 zugeordnet. In die Frontplatte 3'ist das Verschlußgehäuse 5 des Permutationsschlosses eingelassen. Das in Form eines länglichen Kastens ausgebildete Verschlußgehäuse 5 besitzt einen Boden 6 mit von diesem ausgehenden Querseitenwänden 7, 8 sowie Längsseitenwänden 9, 10.

Im oberen Bereich tragen die Querseitenwände 7, 8 eine undrehbare, unverschiebliche Drehachse 11 zur Aufnahme von mit Abstand nebeneinander angeordnete Zahlenscheiben 12 kreisförmigen Querschnitts. Jede Zahlenscheibe 12 steht in kuppelndem Zahneingriff zu je einer auf der Drehachse 11 drehbar angeordneten Sperrhülse 13, die eine Zentralbohrung der Zahlenscheibe 12 durchgreift, so daß eine mittelbare Lagerung derselben auf der Drehachse 11 vorliegt. Zur Erzeugung des kuppelnden Eingriffs geht von jeder Sperrhülse 13 ein radial gerichteter Vorsprung 14 aus, der formpassend in eine Zahnlücke 15 der Zahlenscheibe 12 eingreift. Es sind zehn solcher Zahnlücken in gleicher Umfangsverteilung an jeder Zahlenscheibe 12 vorgesehen, so daß die Sperrhülse 13 zehn verschiedene Positionen zur Zahlenscheibe 12 einnehmen kann.

Eine auf dem einen freien Ende der Drehachse 11 angeordnete Druckfeder 16 belastet über eine Platte 17 die Sperrhülsen 13 in Eingriffsrichtung. Begrenzt ist die Verlagerung der Platte 17 durch zwei gehäuseeinwärtsgerichtete Stege 18, die von den Längsseitenwänden 9, 10 ausgehen. In den Stegen 18 vorhandene, die Platte 17 durchgreifende Stifte 19 dienen dabei als Drehsicherung für die Platte 17. Die Stege 18 sorgen dafür, daß die Federkraft durch die sich an ihnen abstützende Platte 17 nicht weiter auf die Sperrhülsen 13 einwirkt. In der Kupplungsstellung der Sperrhülsen 13 greifen radial vorstehende Kragen 20 der Sperrhülsen 13 formpassend in ihnen zugewandte Vertiefungen 21 an den Breitseiten der Zahlenscheiben 12 ein.

Jede Sperrhülse 13 besitzt einen materialeinheitlich von ihr ausgehenden kegelstumpfförmigen Ringkragen 22, der mit einer Abflachung 23 versehen ist. Die Querschnittsverjüngung weist dabei in Richtung der mit ihr gekuppelten Zahlenscheibe 12.

Sämtliche Sperrhülsen 13 sind so auf der Drehachse 11 angeordnet, daß sie aneinanderstoßen. Der der Querseitenwand 8 zugekehrten Sperrhülse 13 ist ein Zwischenring 24 zugeordnet. Gegen diesen tritt das auf der Drehachse 11 verschiebbar angeordnete Lagerauge 25 eines Einstellhebels 26, welcher einen U-förmig verlaufenden Schlitz 27 im Boden 6 des Veschlußgehäuses 5 durchgreift. Mit dem Schlitz 27 fluchtet eine Aussparung einer im Querschnitt U-förmig gestalteten, das Verschlußgehäuse 5 von unten her überfangenden Abdeckkappe 28. Der Schlitz 27 setzt sich zusammen aus einem parallel zur Drehachse 11 verlaufenden Schlitzabschnitt 27' sowie zwei rechtwinklig zu diesen angeordneten Schlitzabschnitten 27'' und 27'''. Ausschließlich zwecks Veränderung des Schlüsselgeheimnisses wird der Einstellhebel 26 vom Schlitzabschnitt 27'' in den Schlitzabschnitt 27''' bewegt, vgl. strichpunktierte Darstellung in Figur 18. Eine Verlagerung des Einstellhebels 26 bewirkt eine Verschiebung der Sperrhülsen 13 entgegen Federbeaufschlagung, wobei der Kupplungseingriff zwischen den radial gerichteten Vorsprüngen 14 der Sperrhülsen 13 und den Zahlenscheiben 12 aufgehoben wird. Dann können diese in eine andere Drehstellung gebracht werden und nach Zurückführen des Einstellhebels 26 in die Ausgangslage in Kupplungseingriff gelangen, wobei die Abflachungen 23 der Sperrhülsen 13 in eine andere Position zu den Zahlenscheiben 12 treten.

An ihrem Umfang ist jede Zahlenscheibe 12 mit zehn in gleicher Winkelverteilung angeordneten Rastausschnitten 29 versehen. Zwischen diesen trägt jede Zahlenscheibe die Ziffern von 0 bis 9 entsprechend der zehn unterschiedlichen Kupplungsstellungen der Sperrhülsen 13 zu den Zahlenscheiben 12. Bei richtig eingestelltem Schlüsselgeheimnis sind die Zahlenscheiben 12 so mit den Sperrhülsen 13 verdreht, daß deren Abflachungen 23 dem Boden 6 des Verschlußgehäuses 5 abgekehrt sind und parallel zu einem Fensterschieber 30 verlaufen. Letzterer ist rahmenförmig gestaltet und besitzt eine geringere Länge als das Verschlußgehäuse 5. Der eine Rahmen-Querschenkel 31 ist gegenüber dem anderen Rahmen-Querschenkel 32 breiter gestaltet und bildet mittig ein Loch 33 zum Eingriff des Kupplungzapfens 34 einer Bedienungshandhabe 35 aus. Zwischen dieser und dem Fensterschieber 30 erstreckt sich eine das Verschlußgehäuse 5 überfangende Blendplatte 36, die in fluchtender Gegenüberlage zu den Zahlenscheiben 12 mit Aussparungen 37 versehen ist.

Der Fensterschieber 30 ist sowohl von den Stegen 18 als auch von weiteren Stegen 38 der Längsseitenwände 9. 10 gestützt. Der der Längsseitenwand 10 zugekehrte Rahmenlängsschenkel 39 setzt sich gehäuseeinwärts gerichtet in eine Abwinklung 40 fort. Versehen ist diese mit zwei auf gleicher Höhe hintereinander angeordneten, in Richtung der Längsseitenwand 10 weisenden Zapfen 41, die in Winkelschlitze 42 eines Schiebers 43 eingreifen. Geführt ist dieser zwischen den Stegen 18 und 38 sowie zwischen der Längsseitenwand 10 und der Abwinklung 40. Der Schieber 43 erstreckt sich somit parallel zur Drehachse 11 und wird bei einer Verlagerung des Fensterschiebers 30 mittels der Bedienungshandhabe 35 quer zu dessen Bewegungsebene verlagert.

Der Winkelschlitz 42 setzt sich aus einem kurzen, parallel zur Drehachse 11 gerichteten Schlitzabschnitt 42' und einem ansteigend dazu verlaufenden, längeren Schlitzabschnitt 42'' zusammen. In der Verschlußstellung des Permutationsschlosses, vgl. insbesondere Figur 3 und 4, befindet sich der Zapfen 41 am Ende des Schlitzabschnittes 42'. Solange sich der Zapfen 41 in dem Schlitzabschnitt 42' bewegt, erfolgt keine Verlagerung des Schiebers 43. Es liegt somit ein Leerhub des Fensterschiebers 30 zum Schieber 43 vor.

Jeder Zahlenscheibe 12 ist ein Rasthebel 44 zugeordnet, dessen freies Ende 44' sich an der Unterkante des Schiebers 43 abstützt. Ferner greift der Rasthebel 44 mit einem Rastzahn 44'' in einen der Rastausschnitte 29 der Zahlenscheibe 12 ein. Gemäß dem ersten Ausführungsbeispiel geht der Rasthebel 44 materialeinheitlich von der Längsseitenwand 9 des vorzugsweise aus entsprechendem Kunststoff gefertigten Verschlußgehäuses 5 aus.

Jede Zahlenscheibe 12 bildet an der der Vertiefung 21 gegeüberliegenden Breitfläche eine Steuerkurve 45 aus. Diese ist als Scheibe mit herzförmigem Umfang gestaltet. Die Spitze 45' der herzförmigen Steuerkurve weist in den Bereich zwischen zwei einander benachbarten Rastausschnitten 29. An dem der Herzspitze gegenüberliegenden Herzgrund 45'', der entweder flach oder ausgekehlt verläuft, stützt sich ein stabförmiges Federelement 46 ab. Verankert ist das Federelement 46 im Verschlußgehäuseboden 6. Es kann daher nie der Fall auftreten, daß die vom Federelement 46 ausgeübte Kraftkomponente in die Herzspitze 45' geleitet wird.

Die Sperrhülsen 13 wirken zusammen mit mittleren Sprossen 47 des Fensterschiebers 30. In der Verschlußstellung, vgl. insbesondere Figur 3 und 4, erstrecken sich die Sprossen 47 mit geringem Abstand vor den Ringkragen 22 der Sperrhülsen 13. Gelagert sind die Sprossen 47 mittels endseitiger Lagerzapfen 48, die in querschnittsangepaßte Bohrungen 50 der Rahmenlängsschenkel 39, 39' eintreten. Diese Sprossen 47 sind als in Sperrichtung federbelastete, über die Abflachungen 23 der Sperrhülsen 13 hinausfahrende Klappbrücken gestaltet. Zur Federbelastung jeder Klappbrücke bzw. Sprosse 47 dient eine dem einen Lagerzapfen 48 zugeordnete Drehfeder 50, die sich einerseits an dem Rahmenlängsschenkel 39 und andererseits an einem diesen übergreifenden Anschlagsteg 51 abstützt. Jede Sprosse 47 formt an ihrer der Bedienungshandhabe 35 zugekehrten Seite eine Sperrkante 47', an welche sich unter einem spitzen Winkel eine in Rücklaufrichtung liegende Steuerschräge 47'' anschließt. Deren Winkel entspricht der der kegelstumpfförmig abfallenden Querschnittsverjüngung des Ringkragens 22.

Der Rahmen-Querschenkel 31 trägt abwärtsgerichtet einen Vorsprung 52, welcher in Öffnungsstellung des Verschlusses vor dem Einstellhebel 26 liegt und sich damit im Durchgang desselben erstreckt.

Der Vorsprung 52 wird überragt von einem Kupplungszapfen 53. Dieser durchsetzt einen Schlitz sowohl des Bodens 6 als auch der Abdeckkappe 28 und greift in ein Langloch 54 eines Adaptergehäuses 55 ein. Letzteres ist auf der Rückseite der Frontplatte 3' der Schublade 3 festgeschraubt und auch mit der Blendplatte 35 verbunden unter gleichzeitiger Festlegung des Verschlußgehäuses 5.

Der Kupplungszapfen 53 durchsetzt eine Bohrung 56 eines Lenkers 57, der seinerseits gelenkig an einem Winkelhebel 58 angreift. Zur Lagerung desselben dient ein im Bereich des Winkelscheitels angeordneter Zapfen 59. Der längere Schenkel des Winkelhebels 58 trägt endseitig einen Stützzapfen 60. Dieser durchgreift einen konzentrisch zum Lagerzapfen 59 angeordneten Bogenschlitz 61 des Gehäuses 55 und beaufschlagt einen Querbolzen 62 am oberen Ende einer Zentralverschlußstange 63. Diese ist ihrerseits in Lagern 64 der einen Seitenwand 4' des Möbelstücks 4 geführt. Unterhalb des Querbolzens 62 trägt die Zentralverschlußstange 63 einen Verriegelungsvorsprung 65, welcher in Verschlußstellung des Permutationsschlosses vor einem seitlich ausladenden , in Richtung der Seitenwand 4' weisendem Vorsprung 66 der einen Längswand 3'' der Schublade 3 liegt. Die Blockierung der unteren Schublade 2 geschieht in gleicher Weise.

Es stellt sich folgende Wirkungsweise ein:
Wird zum Öffnen des Permutationsschlosses nicht das vorgegebene Schlüsselgeheimnis durch Verdrehen der Zahlenscheiben 12 eingestellt, so beaufschlagen bei einem versuchten Verschieben der Bedienungshandhabe 35 in Öffnungsrichtung die Sprossen 47 die Ringkragen 22 der Sperrhülsen 13. Das Öffnen verlangt das vorschriftsmäßige Verdrehen der Zahlenscheiben 12 in die Stellung gemäß Figur 7, in welcher die Abflachungen 23 parallel zu den Sprossen 47 verlaufen. Es kann nun die Bedienungshandhabe 35 in Pfeilrichtung x bewegt werden unter gleichzeitiger Mitnahme des Fensterschiebers 30. Dessen Zapfen 41 durchlaufen in einem Leerweg den Schlitzabschnitt 42'. Währenddessen überfahren die Sprossen 47 die Ringkragen 22 der Sperrhülsen 13. Sobald die Zapfen 41 in die schräg ansteigenden Schlitzabschnitte 42'' eintauchen, bewirkt dieses eine Abwärtsbewegung des Schiebers 43 in Pfeilrichtung y. Dessen Unterkante beaufschlagt die Federzungen 44, vgl. Figur 9. Die Rastzähne 44'' verlassen demgemäß die ihnen zugeordneten Rastausschnitte 29 der Zahlenscheiben 12. Nun können die gespannten Federelemente 46 wirksam werden, indem sie über die herzförmige Steuerkurve 45 die Zahlenscheiben 12 in eine bestimmte vom Schlüsselgeheimnis abweichende Grundstellung verdrehen. Beendet ist die Drehverlagerung, wenn der Herzgrund 45'' dem Federelement 46 gegenüberliegt, vgl. Figur 10. Einhergehend haben sich auch die mit den Zahlenscheiben 12 gekuppelten Sperrhülsen 13 verdreht, so daß deren Abflachungen 23 eine andere Position eingenommen haben. Das heißt, daß die Ringkragen 22 der Sperrhülsen 13 im Bewegungsweg der Sprossen 47 liegen.

Mit dem Verschieben der Bedienungshandhabe 35 in Pfeilrichtung x in die Öffnungsposition wird der Vorsprung 52 mitgenommen. Dieser liegt dann vor dem Einstellhebel 26. Ferner hat der vom Vorsprung 52 ausgehende Kupplungzapfen 53 den Lenker 47 verlagert und durch diesen den Winkelhebel 58 gedreht, vgl. Figur 23. Der Stützzapfen 60 am freien Ende des Winkelhebels 58 erlaubt ein Absenken der Zentralverschlußstange 63. Dadurch entfernt sich der Verriegelungsvorsprung 65 vom Vorsprung 66 der Schublade 3. Es kann nur diese wie auch die Schublade 2 hervorgezogen werden.

Das Verriegeln der Schubladen 2, 3 erfordert die eingeschobene Lage derselben. Dann ist die Bedienungshandhabe 35 in Pfeilrichtung z zu verlagern, wobei der Fensterschieber 30 mitgenommen wird. Dessen Sprossen 47 treten mit ihrer Steuerschräge 47'' gegen die kegelstumpfförmig verlaufende Flanke der Ringkragen 22, vgl. Figur 12, 15 und 16. Dadurch Verschwenken die als Klappbrücken gestalteten Sprossen 47 entgegen Federbelastung. Sobald die Sprossen die Ringkragen 22 der Sperrhülsen 13 passiert haben, schwenken die Sprossen 47 in ihre anschlagbegrenzte Sperrstellung. Mit der Rückverlagerung des Fensterschiebers 30 wird der Schieber 43 durch den Zapfen/Schlitzeingriff in Richtung des Fensterschiebers zurückverlagert unter Freigabe der Federzungen 44, deren Rastzähne 44'' formpassend in die Rastausschnitte 29 der Zahlenscheiben 12 eintauchen und diese rastend justieren.

Mit der Verlagerung des Fensterschiebers 30 wird auch über den Kupplungzapfen 53 der Lenker 57 mitgenommen, welcher den Winkelhebel 58 verschenkt und mittels des Stützzapfens 60 und Querbolzen 62 die Zentralverschlußstange 63 anhebt, deren Verriegelungsvorsprünge 65 vor die Vorsprünge der Schubladen 2, 3 treten und diese sichern.

Ist eine Veränderung des eingestellten Schlüsselgeheimnisses angestrebt, so ist bei geöffneter Schublade 3 die Bedienungshandhabe 35 aus ihrer Öffnungsstellung in die Verschlußposition gemäß 17 zu verlagern. Dann gibt der Vorsprung 52 des Fensterschiebers 30 den Durchgang für den Einstellhebel 26 der Schlüsselgeheimnis-Neueinstellungsvorrichtung frei. Das freie Ende des Einstellhebels 26 kann, da es einen konturengleich zum Schlitz 27 liegenden Schlitz des Adaptergehäuses 55 durchsetzt, bei geöffneter Schublade 3 erfaßt und vom Schlitzabschnitt 27'' in den Schlitzabschnitt 27''' hineingeführt werden, vgl. Fig. 18. Dabei werden über den Zwischenring 24 die Sperrhülsen 13 verschoben unter gleichzeitigem Spannen der Druckfeder 16, vgl. Figur 17. Die radialen Vorsprünge 14 der Sperrhülsen 13 gelangen demzufolge außer Eingriff zu den Zahnlücken 15 der Zahlenscheiben 12. Es können nun diese relativ zu den Sperrhülsen 13 rastend verdreht werden unter Einstellung des neuen Schlüsselgeheimnisses. Wird nun der Einstellhebel 26 zurückbewegt, Erfolgt die Kupplungsverbindung der Sperrhülsen 13 zu den Zahlenscheiben 14.

Die bestimmte, vom Schlüsselgeheimnis abweichende Grundstellung kann so beschaffen sein, daß dann die zur Beurteilung herangezogenen Ziffern Nullen sind.

Gemäß Figur 26 bis 30 arbeitet das Permutationsschloß 1 mit einem Drehstangenschloß 67 zusammen. Letzteres ist auf der Innenseite einer Tür 68 festgelegt. Das Drehstangenschloß 67 besitzt einen Riegel 69 sowie eine von der Drehstange 70 durchsetzte Büchse 71. Gedreht wird die Büchse 71 in Abhängigkeit von der Schließbewegung des Riegels 69. An den freien Enden der Drehstange 70 sind Verriegelungshaken 72 vorgesehen, die in Schließstellung des Permutationsschlosses schrankseitige Zapfen 73 hintergreifen.

Die Öffnungs- bzw. Schließbewegung des Permutaionsschlosses wird übertragen durch den am Fensterschieber 30 sitzenden Kupplungszapfen 53. Dieser greift in einen Längsschlitz 74 eines Adaptergehäuses 75 ein und ist mit einem Lenker 76 gekuppelt. Gelenkig greift dieser im Mittelbereich eines um den Lagerzapfen 77 schwenkbaren Steuerhebels 78 an. Dessen freies Ende taucht in eine Schließausnehmung 79 des Riegels 69 ein. Gemäß Figur 27 und 28 liegt die Verschlußstellung des Permutationsschlosses vor. Sowohl der Riegel 69 als auch die Verriegelungshaken 72 befinden sich in Verriegelungsstellung.

Soll die Offenstellung herbeigeführt werden, so ist nach Einstellen des Schlüsselgeheimnisses die Bedienungshandhabe 35 des Permutationsschlosses 1 in Öffnungsrichtung zu verlagern unter Mitnahme des Fensterschiebers 30, dessen Kupplungszapfen 53 den Lenker 76 mitnimmt und den Steuerhebel 78 verschwenkt. Durch diesen wird der Riegel 69 zurückgezogen sowie die Drehstange 70 verdreht, wobei die Verriegelungshaken 72 in eine Freigabestellung zu den Zapfen 73 gelangen, vgl. Fig. 29 und 30.

Figur 31 und 32 veranschaulicht das Zusammenwirken des Permutationsschlosses mit einem Schiebetürschloß 80. Es ist nun der Kupplungszapfen 53 mit einem Lenker 84 gekuppelt, welcher gelenkig an einem Schließhaken 81 angreift. Zur Lagerung desselben dient ein Bolzen 82 des Gehäuses 83 des Schiebetürschlosses 80. In der Verschlußstellung des Permutationsschlosses ist über den Kupplungszapfen 53 und Lenker 84 der Schließhaken 81 so verschwenkt, daß sein freies Ende in eine Öffnung 85 eines Schließbleches 86 eingetreten ist und dieses mit seinem Haken unterfängt, vgl. Fig. 31.

Das Öffnen verlangt wiederum das Einstellen des richtigen Schlüsselgeheimnisses durch Verdrehen der Zahlenscheiben wie auch das Verlagern der Bedienungshandhabe in Öffnungsrichtung unter gleichzeitiger Mitnahme des Kupplungzapfens 53, welcher über den Lenker 84 den Schließhaken 81 in die Stellung gemäß Figur 32 verschwenkt. Die Schiebetür 87, welche das Permutationsschloß sowie das Schiebetürschloß trägt, kann demgemäß in Pfeilrichtung geöffnet werden.

Die Figuren 33 bis 36 veranschaulichen eine abgewandelte Ausgestaltung des Permutationsschlosses 1'. Gleiche Teile tragen gleiche Bezugsziffern. Gemäß dieser Version fehlen stabförmige Federelemente, welche sich ständig an der herzförmigen Steuerkurve 45 abstützen. Anstelle der stabförmigen Federelemente sind in gleicher Querschnittsebene zu den Steuerkurven Hebel 88 vorgesehen. Jeder dieser Hebel 88 ist als Doppelhebel gestaltet. Gelagert ist jeder Hebel 88 um einen verschlußgehäuseseitigen, parallel zur Drehachse 11 ausgerichteten Achszapfen 89.

Das dem Schieber 43 zugekehrte Ende des Hebels 88 steht im Zapfen/Schlitzeingriff zum Schieber 43. Hierzu ist der kürzere Hebelarm 88' mit einem Querzapfen 90 bestückt, der in einen Querschlitz 91 im unteren Bereich des Schiebers 43 eingreift. Der längere Hebelarm formt eine der Steuerkurve 45 zugekehrte, schräg ansteigende Flanke 88'', welche in Verschlußstellung, vgl. insbesondere Figur 33, mit Abstand liegt zur herzförmigen Steuerkurve 45. Ebenfalls ist bei dieser Version des Permutationsschlosses 1' eine Federzunge 44 vorgesehen, deren Rastzahn 44'' in einen Rastausschnitt 29 eintaucht.

Soll das Permutationsschloß in die Offenstellung gebracht werden, so ist das Schlüsselgeheimnis durch Verdrehen der Zahlenscheiben 12 einzustellen. Dann gelangen die Abflachungen 23 der Sperrhülsen 13 in Parallellage zu den Sprossen 47 des Fensterschiebers, vgl. Figur 34. Mittels der Bedienungshandhabe 35 ist nun der Fensterschieber 30 verlagerbar in Richtung der Öffnungsstellung, wobei über den Zapfen/Schlitzeingriff 41, 42 eine Abwärtssteuerung des Schiebers 43 erzwungen wird. Einhergehend wird der Hebel 88 um seine Achse 89 verschwenkt. Eine Zwischenstellung geht aus Figur 35 hervor. Bei weiterer Abwärtsverlagerung tritt dann die Flanke 88'' des Hebels 88 gegen die Umfangsfläche der herzförmigen Steuerkurve 45 und verdreht diese mit der Zahlenscheibe 12 sowie der Sperrhülse 13 in die Stellung gemäß Figur 36. Die Spitze 45' der Herzkurve 45 ist so der Zahlenscheibe 12 zugeordnet, das in jeder Raststellung der Zahlenscheibe im Zeitpunkt der Beaufschlagung der Steuerkurve 45 ein Hebelarm an der Steuerkurve in Bezug auf die Drehachse 11 vorliegt. Die von dem Hebel 88 über dessen Flanke 88'' ausgeübte Kraftrichtung kann daher niemals durch die Herzspitze 45' und Drehachse 11 gehen. In der Öffnungsposition ist daher die Permutation verstellt, so daß das Schlüsselgeheimnis nicht ersichtlich ist.

Aus Figur 37 bis 44 geht eine weitere Ausgestaltung des Permutationsschlosses 1'' hervor. Gleiche Bauteile tragen auch hier gleiche Bezugsziffern. Abweichend ist bei dieser Version der Fensterschieber 30 gestaltet, der sich in einen die Querseitenwand 8 überragenden Riegelschwanz 92 eines Drehstangenschlosses 93 fortsetzt. Vom freien Ende des Riegelschwanzes 92 ist eine längsschlitzartige Aussparung 94 eingearbeitet. Von der einen Schmalkante derselben geht eine Schließeingriffsausnehmung 95 für den Arm 96 einer im Drehstangenschloß 93 gelagerten Drehnuß 97 aus. Der Schließeingriffsöffnung 95 sind Schrägflanken 98, 99 benachbart. In der Verschlußstellung verläuft die durch den Arm 96 gehende Radiale der Drehnuß senkrecht zur Schrägflanke 98, vgl. Fig. 37.

Der Riegelschwanz 92 ist an seinen beiden äußeren Längsflanken mit je einem Kupplungsstift 100 bestückt, der in einen Längsschlitz 101 je eines drehbaren Kupplungsstücks 102 eingreift. Dieses nimmt je eine Drehstange 107 formschlüssig auf, so daß bei einer Verlagerung des Fensterschiebers 30 mit Riegelschwanz 92 eine Drehverlagerung bei der Drehstangen 107 veranlaßt wird.

Abweichend sind beim Permutationsschloß 1'' die Federzungen 103 gestaltet. Sie lagern nun um eine verschlußgehäuseseitige Achse 104. Ihre Federbeaufschlagung erhalten sie an ihrem freien Ende 103' durch eine sich am Boden 6 des Verschlußgehäuses 5 abstützende Druckfeder 105. Etwa im Mittelbereich formt die Federzunge 103 einen in Richtung der Zahlenscheibe 12 weisenden Rastzahn 106, der je nach Drehstellung der Zahlenscheibe 12 mit einem entsprechenden Rastausschnitt 29 derselben zusammenwirkt. Auch bei dieser Lösung ist verwirklicht, daß bei Verlagerung des Fensterschiebers 30 aus seiner Verschlußstellung gemäß Figur 40 in die Öffnungsstellung gemäß Figur 41 durch den Schieber 43 die Federzunge 103 verschwenkt wird unter Freigabe der Zahlenscheibe 12. Sodann erfolgt bei dieser Lösung die Beaufschlagung der herzförmigen Steuerkurve 45 auch durch ein stabförmiges Federelement 46. Die Herzspitze 45' ist ebenfalls so der Zahlenscheibe 12 zugeordnet, daß die Kraftrichtung nicht durch die Herzspitze verläuft, so daß stets die Herzkurve 45 mit Zahlenscheibe 12 in die eine oder andere Richtung gedreht wird, bis der Herzgrund 45'' am stabförmigen Federelement 46 anliegt und die Drehverlagerung beendet.

Aus Figur 38 geht eine Zwischenstellung beim Schließen in die Öffnungsstellung hervor. Dann hat sich die Drehnuß 97, welche gekuppelt ist mit einer drehbaren Bedienungshandhabe um ca. 45° gedreht. Nach Zurücklegen einer weiteren 45°-Drehung wird die Offenstellung gemäß Figur 39 erreicht. Dann läuft die durch den Arm 96 gehende Radiale senkrecht zur Schrägflanke 99. Einhergehend mit einem Verschieben des Riegelschwanzes 92 mit Fensterschieber 30 werden über die Kupplungsstücke 102 die Drehstangen 107 mitgenommen, vgl. strichpunktierte Darstellung in Figur 44.

Bei dem Permutationsschloß 1''' sind gleiche Bauteile ebenfalls mit gleichen Bezugsziffern versehen. Der Fensterschieber 30 setzt sich ebenfalls in einen Riegelschwanz 92 fort, an welchem eine Drehbetätigungshandhabe 110 angreift. Diese ist Träger eines Knaufes 111. Mittels der Drehbetätigungshandhabe 110 ist eine Drehnuß 97 von einer in die andere Endstellung bringbar, vgl. Fig. 50 und 52. Zu diesem Zweck ist die Drehnuß 97 ebenfalls mit einem Arm 96 versehen, welcher in eine Schließeingriffsöffnung 95 des Riegelschwanzes 92 des Fensterschiebers 30 eingreift.

Zwischen dem Fensterschieber 30 bzw. Riegelschwanz 92 und Drehbetätigungshandhabe 110 ist eine Rutschkupplung 112 eingeschaltet. Hierzu ist die Drehnuß 97 derart mit der Drehbetätigungshandhabe 110 gekuppelt, daß ein entgegen Federwirkung ausrastbarer Rippen/Nuteingriff vorliegt. Von der der Drehbetätigungshandhabe 110 zugekehrten Seite der Drehnuß 97 geht eine im Querschnitt trapezförmige Rippe 113 aus, die formpassend in eine diametrale Nut 114 des gegenüberliegenden Stirnendes der Drehbetätigungshandhabe 110 eingreift. Die Seitenflanken der Rippe 113 sowie der Nut 114 verlaufen dachförmig zueinander. Gelagert ist die Drehnuß 97 auf einer im Verschlußgehäuse 5 verankerten Drehachse 115. Diese durchsetzt gleichzeitig eine in eine topfförmige Vertiefung 116 mündende Bohrung 117 der Drehbetätigungshandhabe 110. Die Drehachse 115 ragt in die topfförmige Vertiefung 116 hinein und trägt dort mit Abstand zum Vertiefungsboden eine fest mit ihr verbundene Platte 118. Zwischen dieser und dem Grund der Vertiefung erstreckt sich auf der Drehachse 115 eine als Druckfeder 119 ausgestaltete Feder, welche den Verbundeingriff zwischen Rippe 113 und Nut 114 aufrechterhält.Anstelle einer Druckfeder wäre auch ein Tellerfederpaket einsetzbar, um auf kurzem Federweg noch größere Kräfte übertragen zu können.

Die vorbeschriebene Rutschkupplung 112 erfüllt die Aufgabe einer Überlastsicherung. Dies ist der Fall, wenn das richtige Schlüsselgeheimnis nicht eingestellt ist. Wird eine Verlagerung der Drehbetätigungshandhabe 110 mittels des Knaufes 111 herbeigeführt, so wird von der Drehnuß 97 der Fensterschieber 30 um einen geringen Betrag mitgenommen, bis dessen Sprossen 47 die Sperrhülsen 13 beaufschlagen. Bei weiterer Verlagerung der Drehbetätigungshandhabe 110, so führt dies dazu, daß über die Schrägflanken der Rippe 113 und der Nut 114 eine überlagerte Axialverschiebung der Drehbetätigungshandhabe 110 entgegen der Kraft der Druckfeder 119 auftritt, vgl. Fig. 51 und 54. Der Verbundeingriff bzw. die Rutschkupplung 112 ist dadurch gelöst, so daß eine weitere Verlagerung der Drehbetätigungshandhabe 110 keine Zwangskräfte auf das Schloßeingerichte ausübt.

Ferner sind bei dieser Version die drei hintereinander angeordneten Hebel 120 durch eine Brücke 121 untereinander verbunden. Am kürzeren Hebelarm 120' der außenseitigen Hebel 120 sind Querzapfen 122 angeformt, die in Querschlitze 123 des Schiebers 43 eingreifen. Zur Lagerung der Hebel 120 dient ein diese durchgreifender Achszapfen 124, welcher in zum Boden 6 hin offenen Schlitzen 125 des Verschlußgehäuses 5 einliegt. Zwei sich quer im Verschlußgehäuse 5 erstreckende Stabfedern 126 beaufschlagen die Enden des Achszapfens 124 und bringen diesen in Anlagestellung zum Grund der Schlitze 125, vgl. Fig. 47. Der längere, sich in der Grundstellung am Boden 6 des Verschlußgehäuses abstützende Hebelarm bildet eine mit der Steuerkurve 45 zusammenwirkende Flanke 120'' aus.

Die den Zahlenscheiben 12 zugeordneten Federzungen 127 lagern um eine gehäuseseitige Achse 128. Jede Federzunge 127 ist mit einem Rastzahn 127' ausgestattet, welcher federlastet in einen Rastausschnitt der Zahlenscheibe 12 eingreift. Zur Federbelastung dienen Druckfedern 125, die das freie Ende der Federzungen 127 beaufschlagen. Das freie Ende derselben liegt im Bewegungsbereich des Schiebers 43 und wird von diesem wie bei den vorerwähnten Ausführungsbeispielen gesteuert.

Auch bei dieser Version verlangt das Verlagern des Fensterschiebers 30 das richtige Einstellen des Schlüsselgeheimnisses mittels der Zahlenscheiben 12. Einhergehend werden die Sperrhülsen 13 so verdreht, daß sie das Passieren der Sprossen 47 des Fensterschiebers 30 erlauben. Der Fensterschieber 30 bewirkt über die Zapfen/Schlitzsteuerung eine Abwärtsverlagerung des Schiebers 43, wobei die Federzungen 127 außer Eingriff zu den Zahlenscheiben 12 gebracht werden. Ferner werden durch den Schieber 43 die Hebel 120 verschwenkt, die mit ihren Flanken 120'' die Steuerkurve 45 beaufschlagen und eine Zwangsdrehung der Zahlenscheiben 12 in eine bestimmte, vom Schlüsselgeheimnis abweichende Grundstellung bewirken, vgl. Fig. 48. Wird in dieser Stellung die Zahlenscheibe 12 unnötigerweise verdreht, so tritt eine Stellung gemäß Fig. 49 auf. Durch die Steuerkurve 45 wird die Schrägflanke 120'' des Hebels 120 beaufschlagt. Aufgrund des bestehenden Zapfen/Schlitzeingriffes zwischen Querzapfen 122 und Querschlitz 123 verlagert sich der Achszapfen 124 entgegen Federbelastung in Abwärtsrichtung, so daß aufgrund dieser Ausweichbewegung des bzw. der Hebel 120 keine zerstörerischen Zwangskräfte auftreten. Wird die Zahlenscheibe 12 aus der Stellung gemäß Fig. 49 losgelassen, so bringt die auf den Achszapfen 124 wirkende Federbelastung die Stellung der Zahlenscheibe 12 gemäß Fig. 48 herbei.

Eine weitere Abänderung dieses Permutationsschlosses besteht darin, daß der Einstellhebel 130 nun als Schwenkhebel gestaltet ist. Nahe seines an der Drehachse 11 angreifenden Endes ist der Einstellhebel 130 um Querzapfen 131 gelagert. Ein Verschwenken des Einstellhebels 130 führt zu einer Verlagerung der Sperrhülsen 13 entgegen der sie belastenden Druckfeder 16. Eine Verlagerung wird vorgenommen, wenn das Schlüsselgeheimnis verändert werden soll.

## Patentansprüche

1. Permutationsschloß, insbesondere für Koffer, Möbel oder dergleichen, mit mehreren durch Drehen in die Schlüsselgeheimnis-Öffnungsstellung bringbaren, auf einer Drehachse (11) angeordneten, mittels Federzungen (44,103,127) verrasteten Zahlenscheiben (12) und diesen zugeordneten, Abflachungen (23) aufweisenden Sperrhülsen (13), welchen Sperrhülsen ein parallel zur Drehachse (11) verlagerbarer, Sprossen (47) aufweisender Fensterschieber (30) gegenüberliegt, der nur in der Schlüsselgeheimnis-Öffnungsstellung von einer Bedienungshandhabe (35) mitschleppbar ist, wobei jeder Zahlenscheibe (12) eine Steuerkurve (45) zugeordnet ist, welche zufolge Beaufschlagung bei Öffnungsverlagerung der Bedienungshandhabe (35) und dabei in Freigabestellung gebrachter Federzunge (44,103,127) die Zahlenscheibe (12) in eine bestimmte, vom Schlüsselgeheimnis abweichende Grundstellung verdreht, dadurch gekennzeichnet, daß die mittleren Sprossen (47) des Fensterschiebers (30) als in Sperrichtung federbelastelte, über die Abflachungen (23) hinausfahrende und in Rücklaufrichtung entgegen Federbelastung ausschwenkende Klappbrücken ausgestaltet sind.

2. Permutationsschloß nach Anspruch 1, dadurch gekennzeichnet, daß die als Sprossen (47) gestalteten Klappbrücken in Rücklaufrichtung weisende Steuerschrägen (47'') besitzen.

3. Permutationsschloß nach Anspruch 1, dadurch gekennzeichnet, daß jede Sperrhülse (13) an ihrer der Zahlenscheibe (12) zugekehrten Flanke, ausgehend vom Bereich der Abflachung (23), eine kegelstumpfförmig abfallende Querschnittsverjüngung ausbildet.

4. Permutationsschloß nach Anspruch 1, dadurch gekennzeichnet, daß der Fensterschieber (30) in Kupplungseingriff zu einem die Entrastung der Federzungen (44, 103, 127) bewirkenden Schieber (43) steht, welcher parallel zur Drehachse (11) verläuft und quer zur Bewegungsebene des Fensterschiebers (30) bewegbar ist.

5. Permutationsschloß nach Anspruch 1, dadurch gekennzeichnet, daß der Schieber (43) bei seiner Querbewegung einen gegen die Steuerkurve (45) tretenden Hebel (88) beaufschlagt.

6. Permutationsschloß nach Anspruch 1, dadurch gekennzeichnet, daß im Schloßgehäuseboden (6) ein stabförmiges Federelement (46) verankert ist, welches sich an dem der Herzspitze (45') gegenüberliegenden Herzgrund (45'') der herzförmigen Steuerkurve (45) abstützt.

7. Permutationsschloß nach Anspruch 4, gekennzeichnet durch eine Zapfen/Schlitzsteuerung (41, 42) zwischen Fensterschieber (30) und Schieber (43) mit am Anfang der Bewegung liegendem Leerhub.

8. Permutationsschloß nach Anspruch 1, gekennzeichnet durch eine Schlüsselgeheimnis-Neueinstellvorrichtung, welche in Öffnungsstellung der Bedienungshandhabe gesperrt ist durch Verschließen des Durchganges des Einstellhebels (26) mittels eines Vorsprunges (52) des Fensterschiebers (30).

9. Permutationsschloß nach Anspruch 1, dadurch gekennzeichnet, daß der Fensterschieber (30) mit einem Zentralverschluß (A) gekuppelt ist.

10. Permutationsschloß nach Anspruch 1 oder 9, dadurch gekennzeichnet, daß ein Kupplungszapfen (53) des Fensterschiebers (30) über einen Lenker (57) an einem Winkelhebei (58) angreift, welcher mit einem Stützzapfen (60) zur Steuerung einer Zentralverschlußstange (63) ausgestattet ist.

11. Permutationsschloß nach Anspruch 1, dadurch gekennzeichnet, daß der Fensterschieber (30) mit einem Drehstangenschloß (67, 93) gekuppelt ist.

12. Permutationsschloß nach Anspruch 1 oder 11, dadurch gekennzeichnet, daß der Kupplungszapfen (53) des Fensterschiebers (30) über einen Lenker (76) an einem den Riegelschluß des Drehstangenschlosses (67) bewirkenden Steuerhebel (78) angreift.

13. Permutationsschloß nach Anspruch 1, dadurch gekennzeichnet, daß der Fensterschieber (30) mit einem Schiebetür-Schloß (80) gekuppelt ist.

14. Permutationsschloß nach Anspruch 1 oder 13, dadurch gekennzeichnet, daß der Kupplungszapfen (53) des Fensterschiebers (30) über einen Lenker (84) an einem Schließhaken (81) des Schiebetürschlosses (80) angreift.

15. Permutationsschloß nach Anspruch 1 oder 11, dadurch gekennzeichnet, daß der Fensterschieber (30) einen in das Drehstangenschloß (93) hineinragenden Riegelschwanz (92) ausbildet, an welchem eine die Bedienungshandhabe darstellende Drehnuß (97) angreift.

16. Permutationsschloß nach Anspruch 1, dadurch gekennzeichnet, daß der Achszapfen (124) eines die Steuerkurve (45) beaufschlagenden Hebels (12) entgegen Federbelastung ausweichbar gelagert ist.

17. Permutationsschloß nach Anspruch 16, dadurch gekennzeichnet, daß die Lagerung des Achszapfens (124) von zum Boden (6) hin weisenden Schlitzen (125) gebildet ist.

18. Permutationsschloß nach Anspruch 15, gekennzeichnet durch eine abgefederte Rutschkupplung (112) zwischen Fensterschieber (30) und Bedienungshandhabe (35) / Drehnuß (97).

19. Permutationsschloß nach Anspruch 15, dadurch gekennzeichnet, daß die Drehnuß (97) mit einer Drehbetätigungshandhabe (110) gekuppelt ist derart, daß ein entgegen Federwirkung ausrastbarer Rippen/Nuteingriff (113, 114) vorliegt.

20. Permutationsschloß nach Anspruch 19, dadurch gekennzeichnet, daß die Federbelastung mittels einer in einer topfförmigen Vertiefung (116) der Drehbetätigungshandhabe (110) angeordneten Feder (119) erzielt ist, welche sich an einer auf dem Stirnende der Drehachse (115) der Drehbetätigungshandhabe (110) angeordneten Platte (118) abstützt.

## Claims

1. Permutation lock, in particular for suitcases, furniture or the like, with several number discs (12) which can be brought into the key code open position by rotation, are mounted on a rotary shaft (11) and are latched by means of spring tongues (44, 103, 127), and locking sleeves (13) associated therewith and comprising flattened portions (23), opposite which locking sleeves is a window slide (30) which is displaceable parallel to the rotary shaft (11) and comprises staves (47) and which can be entrained by an operating handle (35) only in the key code open position, wherein associated with each number disc (12) is a control cam (45) which, as a result of being acted upon during opening displacement of the operating handle (35) and when the spring tongue (44, 103, 127) is brought into the release position in the process, rotates the number disc (12) into a given normal position differing from the key code, characterised in that the central staves (47) of the window slide (30) are constructed as folding bridges which are spring-loaded in the locking direction and move beyond the flattened portions (23) and swing out in the return direction against spring loading.

2. Permutation lock according to claim 1, characterised in that the folding bridges constructed as staves (47) have control ramps (47'') pointing in the return direction.

3. Permutation lock according to claim 1, characterised in that each locking sleeve (13) forms on its flank facing towards the number disc (12), starting from the region of the flattened portion (23), a frustoconically sloping cross-sectional taper.

4. Permutation lock according to claim 1, characterised in that the window slide (30) is in coupling engagement with a slide (43) which causes unlatching of the spring tongues (44, 103, 127) and which extends parallel to the rotary shaft (11) and is movable transversely to the plane of movement of the window slide (30).

5. Permutation lock according to claim 1, characterised in that the slide (43) during its transverse movement acts upon a lever (88) which moves towards the control cam (45).

6. Permutation lock according to claim 1, characterised in that in the bottom (6) of the lock housing is fixed a rod-shaped spring element (46) which is supported on the base (45'') of the heart-shaped control cam (45) opposite the apex (45') of the heart.

7. Permutation lock according to claim 4, characterised by mortise and tenon control (41, 42) between window slide (30) and slide (43) with an idle stroke at the commencement of movement.

8. Permutation lock according to claim 1, characterised by a key code resetting device which is locked in the open position of the operating handle by closing the passage of the adjusting lever (26) by means of a projection (52) of the window slide (30).

9. Permutation lock according to claim 1, characterised in that the window slide (30) is coupled to a central lock (A).

10. Permutation lock according to claim 1 or 9, characterised in that a coupling pin (53) of the window slide (30) engages via a link (57) an angle lever (58) which is provided with a support pin (60) for control of the central locking rod (63).

11. Permutation lock according to claim 1, characterised in that the window slide (30) is coupled to an espagnolette lock (67, 93).

12. Permutation lock according to claim 1 or 11, characterised in that the coupling pin (53) of the window slide (30) engages via a link (76) a control lever (78) which causes bolting of the espagnolette lock (67).

13. Permutation lock according to claim 1, characterised in that the window slide (30) is coupled to a sliding door lock (80).

14. Permutation lock according to claim 1 or 13, characterised in that the coupling pin (53) of the window slide (30) engages via a link (84) a locking hook (81) of the sliding door lock (80).

15. Permutation lock according to claim 1 or 11, characterised in that the window slide (30) forms a bolt tail (92) which extends into the espagnolette lock (93) and which is engaged by a rotary nut (97) forming the operating handle.

16. Permutation lock according to claim 1, characterised in that the axle journal (124) of a lever (12) acting upon the control cam (45) is mounted so as to be capable of yielding against spring loading.

17. Permutation lock according to claim 16, characterised in that the bearing of the axle journal (124) is formed by slots (125) pointing towards the bottom (6).

18. Permutation lock according to claim 15, characterised by a sprung sliding coupling (112) between window slide (30) and operating handle (35)/rotary nut (97).

19. Permutation lock according to claim 15, characterised in that the rotary nut (97) is coupled to a rotary operating handle (110) in such a way that there is rib/groove engagement (113, 114) which can be unlatched against spring action.

20. Permutation lock according to claim 19, characterised in that spring loading is obtained by means of a spring (119) which is arranged in a cup-shaped recess (116) of the rotary operating handle (110) and which is supported on a plate (118) arranged at the front end of the rotary shaft (115) of the rotary operating handle (110).

## Revendications

1. Serrure à permutation, en particulier pour valise, meuble ou analogue, avec plusieurs disques à chiffres (12), susceptibles d'être placés par rotation dans la position d'ouverture de secret de clé, disposés sur un axe de rotation (11), susceptibles d'être encliquetés à l'aide de languettes élastiques (44, 103, 127), et avec des douilles de blocage (13) associées à ces disques à chiffres et présentant des méplats (23), ces douilles de blocage en face desquelles est disposé un curseur de fenêtre (30), susceptible de se déplacer parallèlement à l'axe de rotation (11), présentant des échelons (47), et susceptible d'être entraîné par une poignée de manoeuvre (35) seulement dans la position d'ouverture de secret de clé, à chaque disque à chiffres (12) étant associé une came de commande (45) qui, par suite de la sollicitation lors du déplacement d'ouverture de la poignée de manoeuvre (35) et du fait que la languette élastique (44, 103, 127) est alors placée en position de libération, fait tourner le disque à chiffres (12) dans une position de base déterminée, différente de celle du secret à clé, caractérisée en ce que les échelons médians (47) du curseur de fenêtre (30) sont réalisés sous forme de ponts rabattables, sollicités élastiquement dans la direction de la fermeture, dépassant des méplats (23) et s'ouvrant, par pivotement à l'encontre de la sollicitation élastique agissant dans la direction du rappel.

2. Serrure à permutation selon la revendication 1, caractérisée en ce que les ponts rabattables, réalisés sous forme d'échelons (47), comportent des rampes de commande (47'') orientées dans la direction du rappel.

3. Serrure à permutation selon la revendication 1, caractérisée en ce que chaque douille de blocage (13) constitue, sur son flanc tourné vers le disque à chiffres (12), en partant de la zone du méplat (23), un effilement de la section transversale, allant en diminuant de façon tronconique.

4. Serrure à permutation selon la revendication 1, caractérisée en ce que le curseur de fenêtre (30) se trouve en engagement de couplage vis-à-vis d'un curseur (43) provoquant le désencliquetage des languettes élastiques (44, 103, 127), le curseur s'étendant parallèlement à l'axe de rotation (11) et étant mobile transversalement par rapport au plan de déplacement du curseur de fenêtre (30).

5. Serrure à permutation selon la revendication 1, caractérisée en ce que le curseur (43) sollicite, lors de son déplacement transversal un levier (88) venant contre la came de commande (45).

6. Serrure à permutation selon la revendication 1, caractérisée en ce qu'un élément élastique (46) en forme de barre, qui prend appui sur le fond de coeur (45''), opposé à la pointe de coeur (45'), de la came de commande (45) en forme de coeur, est ancré dans le fond de boîtier de serrure (6).

7. Serrure à permutation selon la revendication 4, caractérisée par une commande à tourillon ou à fente (41, 42), entre le curseur de fenêtre (30) et le curseur (43), avec une course à vide au début du déplacement.

8. Serrure à permutation selon la revendication 1, caractérisée par un dispositif de nouveau réglage de secret de clé, qui est bloqué dans la position d'ouverture de la poignée de manoeuvre, par fermeture du passage du levier de réglage (26), au moyen d'une saillie (52) du curseur de fenêtre (30).

9. Serrure à permutation selon la revendication 1, caractérisée en ce que le curseur de fenêtre (30) est couplé à une fermeture centrale (A).

10. Serrure à permutation selon la revendication 1 ou 9, caractérisée en ce qu'un tourillon de couplage (53) du curseur de fenêtre (30) agit, par un bras articulé (57), sur un levier coudé (58), qui est équipé d'un tourillon d'appui (60) destiné à la commande d'une tige de fermeture centrale (63).

11. Serrure à permutation selon la revendication 1, caractérisée en ce que le curseur de fenêtre (30) est couplé à une serrure à barre rotative (67, 93)

12. Serrure à permutation selon la revendication 1 ou 11, caractérisée en ce que le tourillon de couplage (53) du curseur de fenêtre (30) agit, par un bras articulé (76), sur un levier de commande (78), provoquant la fermeture de verrouillage de la serrure à barre tournante (67).

13. Serrure à permutation selon la revendication 1, caractérisée en ce que le curseur de fenêtre (30) est couplé à une serrure de porte coulissante (80).

14. Serrure à permutation selon la revendication 1 ou 13, caractérisée en ce que le tourillon de couplage (53) du curseur de fenêtre (30) agit, par un bras articulé (84), sur un crochet de fermeture (81) de la serrure de porte coulissante (80).

15. Serrure à permutation selon la revendication 1 ou 11, caractérisée en ce que le curseur de fenêtre (30) constitue une queue de verrouillage (92), pénétrant dans la serrure à barre tournante (93) et sur laquelle agit un fouillot rotatif (97), constituant la poignée de manoeuvre.

16. Serrure à permutation selon la revendication 1, caractérisée en ce que le tourillon d'axe (124) d'un levier (12) sollicitant la came de commande (45) est monté de façon à pouvoir s'écarter à l'encontre d'une sollicitation élastique.

17. Serrure à permutation selon la revendication 16, caractérisée en ce que le palier de tourillonnement du tourillon d'axe (124) est constitué par des fentes (125) tournées vers le fond (6).

18. Serrure à permutation selon la revendication 15, caractérisée par un couplage à fiction (112) à déformation élastique, entre le curseur de fenêtre (30) et la poignée de manoeuvre (35) ou respectivement le fouillot rotatif (97).

19. Serrure à permutation selon la revendication 15, caractérisée en ce que le fouillot rotatif (97) est couplé à une poignée rotative d'actionnement (110), de manière à avoir un accouplement nervure/rainure (113, 114), susceptible d'être libéré à l'encontre d'une sollicitation élastique.

20. Serrure à permutation selon la revendication 19, caractérisée en ce que la sollicitation élastique est obtenue au moyen d'un ressort (119), disposé dans une cavité (116) en forme de pot ou de cloche de la poignée rotative d'actionnement (110), le ressort (119) s'appuyant sur une plaque (118) disposée à l'extrémité frontale de l'axe de rotation (115) de la poignée rotative d'actionnement (110).
